# EUROPÄISCHE PATENTSCHRIFT

(11) **EP 1 040 996 B1**
(45) Veröffentlichungstag und Bekanntmachung des Hinweises auf die Patenterteilung: **12.10.2005**
(21) Anmeldenummer: 00104730.7
(22) Anmeldetag: 04.03.2000
(51) Int. Cl.: B63B 3/48, B63B 5/24

(54) **Plattform für Schiffe und Einrichtungen auf dem Wasser**
Platform for ships and installations on water
Plate-forme pour navires et pour installations sur plans d'eau

(30) Priorität: 01.04.1999 DE 19915092
(43) Veröffentlichungstag der Anmeldung: 04.10.2000
(73) Patentinhaber: Howaldtswerke-Deutsche Werft GmbH, 24143 Kiel (DE)
(72) Erfinder: von der Heide, Michael, 24103 Kiel (DE); Breffka, Geerd, 24116 Kiel (DE)
(74) Vertreter: Köckeritz, Günter

(56) Entgegenhaltungen:
- WO-A-96/09446
- WO-A-98/14671
- DE-A- 1 609 629
- DE-A- 2 608 872
- DE-B- 1 253 088
- US-A- 2 831 688
- US-A- 3 331 174
- US-A- 3 339 326
- GEOFFREY WOOD: "Belgian Navy's new KMV class of minesweeper" NAVAL ARCHITECHT - JUNE 1997, Seiten 57-58,
- HANS HARBOE-HANSEN: "Rauma 2000-the new finnish fast attack craft" WARSHIP TECHNOLOGY - MARCH 1998, Seite 11,
- internet page: http://mpanel.chez.tiscali.fr/dossiers/flo tte/lafayett.htm

## Beschreibung

Die Erfindung betrifft Plattformen, insbesondere als Balkonböden für Schiffe, vorzugsweise Passagierschiffe, sowie auf dem Wasser befindliche Einrichtungen, insbesondere Arbeits-, Wohn- oder Bohrplattformen oder Wohn- Hotel- und Gastronomieschiffe.

Passagierschiffe werden in jüngster Zeit mit immer mehr Balkonen, hauptsächlich im Bereich der Außenkabinen gebaut, die generell aus einem Boden bzw. einer Plattform und einem Geländer bestehen. Diese sind entweder Bestandteil der Schiffsstruktur, übernehmen also einen gewissen Anteil der gesamten Festigkeit des Schiffes, oder sind lediglich an die Außenwand angehängt und ohne strukturelle Funktion. Als Werkstoff für diese Balkone kommt Stahl zum Einsatz. Derartige Balkone weisen jedoch ein hohes Gewicht auf.

Bei der Entwicklung, dem Bau und dem Betrieb von Schiffen, insbesondere Passagierschiffen, spielen Gewicht und Höhenlage des Gewichtsschwerpunkts eine sehr wichtige Rolle. Das Gewicht spiegelt sich in der Verdrängung eines Schiffes wider und hat somit einen Einfluß auf die Antriebsleistung und schließlich auch auf die Wirtschaftlichkeit. Besondere Beachtung erfordert die Stabilität bei (Passagier-)Schiffen, mit einem Höhenschwerpunkt der in Relation zur Schiffsbreite hoch liegt. Dies kann seine Ursache in einem zu hoch liegenden Gewichtsschwerpunkt oder einer zu kleinen Schiffsbreite haben. Die Schiffsbreite ist in vielen Fällen durch z. B. Schleusenbreiten vorgegeben und dadurch nur eingeschränkt veränderbar. Daher ist man in der Regel bestrebt, den Gewichtsschwerpunkt möglichst niedrig zu halten.

In der Regel sind Balkone oberhalb des vertikalen Gewichtsschwerpunkts des gesamten Schiffes angeordnet. Dadurch wirkt sich das Gewicht der Balkone nach dem Stand der Technik negativ auf die Lage des Gesamtschwerpunktes und damit auf die Stabilität aus. Balkone bzw. deren Balkonböden aus Stahlkonstruktionen auf Schiffen nach dem Stand der Technik werden in der Regel mit einem Decksbelag, wie z. B. Teakdeck oder einem synthetischen Belag, versehen. Balkonböden, die aus Stahl gefertigt werden, weisen allerdings in der Regel Beulen auf, die durch den Wärmeeintrag während der Fertigung bedingt sind. Diese Beulen müssen durch Richten und/oder Aufbringen von Beulenausgleichsmasse beseitigt werden, bevor der Decksbelag aufgebracht werden kann.

Aufgabe der Erfindung ist es daher, die genannten Nachteile zu beseitigen und eine Plattform und ein Schiff mit Plattformen zu schaffen, die bzw. das sich durch ein niedrigeres Gewicht auszeichnen. Darüber hinaus ist es Aufgabe der Erfindung, die Herstellung zu vereinfachen und glatte, insbesondere beulenfreie Oberflächen zu schaffen, die die Aufwendungen für das Aufbringen eines Deckbelags reduzieren.

Die Plattform für Schiffe und Einrichtungen auf dem Wasser besteht erfindungsgemäß aus mindestens einer freitragenden Struktureinheit oder einem Träger 4 und einer darauf angeordneten Auflage 7, wobei die freitragende Struktureinheit oder der Träger 4 und/oder die Auflage 7 aus faserverstärktem Kunststoff ausgeführt sind. Mit einer derartigen Plattform kann in vorteilhafter Weise erheblich an Gewicht eingespart werden. Neben der Gewichtsersparnis wird die Montage der Plattform vereinfacht und die Anzahl der Arbeitsschritte, wie z. B. die Vorbereitung für das Aufbringen eines Deckbelags, kann reduziert werden. Die Herstellung ist einfacher und damit kostengünstiger.

Als besonders vorteilhaft hat sich erwiesen, dass der Träger (4) als T-Träger ausgebildet ist. Gewichtssparend ist auch die Ausbildung eines Trägers, dessen Steg sich mit zunehmender Entfernung zur Schiffswand verjüngt.

Die Auflage (7) besteht vorzugsweise aus einer Platte, die mindestens zwei Lagen aus faserverstärktem Kunststoff aufweist, wobei zwischen den Lagen Abstandshalter oder ein oder mehrere Hartschaumkerne angeordnet sind. Auch die Konstruktion einer derartigen Auflage verringert das Gewicht der gesamten Plattform.

Als Abstandshalter werden in einer besonderen Ausgestaltung U-Profile oder doppelte T-Trägerprofile angeordnet, die einerseits die Stabilität der Plattform gewährleisten und gleichzeitig die Plattform oder einelne Plattformsegmente nach außen vor mechanischer Beanspruchung schützen. Statt T-Trägern können auch Z-Trägerprofile und Trapezprofile verwendet werden.

Werden in einer Ausgestaltung der Erfindung ein oder mehrere Hartschaumkerne (2) zwischen zwei Decklagen (1, 6) angeordnet, so hat sich als Material für den Hartschaum PVC-Schaum oder PolyurethanSchaum als günstig erwiesen. Als Kern können auch Stützprofile in Wabenform aus leichten Werkstoffen wie beispielsweise Kunststoff oder Aluminium eingesetzt werden.

Die Mittel zur Befestigung einer weiteren Auflage auf der Plattform dienen insbesondere für die Befestigung von Decksbelägen, vorzugsweise aus Teakholz oder synthetischen Belägen. Sie können beispielsweise aus Schrauben, Bolzen, Federn, Klemmen oder Ausformungen bestehen, in denen der Decksbelag eingepasst wird. Vorzugsweise werden die Beläge, mit geeignetem Klebstoff, z. B. auf Kunstharzbasis, geklebt.

Als besonders vorteilhaft hat sich als faserverstärkter Kunststoff der Einsatz von glasfaserverstärktem und/oder kohlefaserverstärktem Kunststoff erwiesen. Diese sind gut zu verarbeiten und zeichnen sich durch niedriges Gewicht bei gleichzeitig hoher Belastungsfähigkeit aus.

Eine besondere Ausgestaltung der Erfindung sieht vor, dass der Träger (4) und die Auflage (7) durch kraft- oder formschlüssige Mittel, vorzugsweise Schrauben oder Bolzen oder Nieten und/oder geeignetem Klebstoff, verbunden sind. Eine weitere Ausführung der Erfindung sieht vor, dass der Träger (4) an der der Schiffswand zugewandten Seite Verstärkungen (9), vorzugsweise aus faserverstärktem Kunststoff, aufweist. Diese haben die Funktion, Lochleibungskräfte der Befestigungsmittel zwischen dem Träger und einem Flansch (10), der an der Schiffsaußenwand befestigt ist, aufzunehmen.

Wird eine Plattform als freitragende Struktureinheit ausgeführt, so kann sie besondere Mittel zur Befestigung an einer Wand oder an Einrichtungen, wie z. B. der Schiffswand oder hohen Innenwänden, aufweisen. Damit sind einfach, schnell und kostengünstig kraftschlüssige Verbindungen zu schaffen.

Des Weiteren sind in einer weiteren Ausgestaltung der erfindungsgemäßen Plattform Brüstungen oder Geländer und/oder Sichtblenden mit dieser verbunden, die vor allem die Aufgabe haben, das Herunterfallen von Personen oder Sachen zu verhindern.

Die konsequente Verwendung von erfindungsgemäßen Plattformen auf Schiffen oder an oder in Einrichtungen auf dem Wasser für Innen- und Außenbalkone, Emporen oder Logen hat den wesentlichen Vorteil, Schiffe und gattungsgemäße Einrichtungen bereitzustellen, deren Gewichtsschwerpunkt niedriger als bei solchen nach dem Stand der Technik liegt.

Der relevante Stand der Technik nach WO 96/09446 offenbart ein Bauwerte mit einem Balkon und den weiteren Merkmalen :
- der Balkon besteht aus einer freitragenden Struktureinheit wobei
- die Verbindung zwischen dem Senkrechtflausch des Balkons und der Wand des Bauwerkes kraftschlüssig ausgebildet ist und,
- die freitragende Struktureinheit aus faserverstärktem Kunststoff besteht.

Das Schiff oder eine Einrichtung auf dem Wasser mit Balkonen ist gekennzeichnet dadurch, dass mindestens eine Plattform als Boden mit Merkmalen von einem der Ansprüche 1 bis 12 angeordnet ist, wobei die Verbindung zwischen Plattform und Wand des Schiffes kraftschlüssig vorzugsweise mittels mindestens eines an der Wand angeordneten Flansches (10) und eines Trägers (4) ausgebildet ist, wobei die freitragende Struktureinheit oder des Träger Mittel zur Befestigung aufweist.

Ein Schiff oder eine Einrichtung auf dem Wasser mit derartigen Balkonen hat einen tieferliegenden Gewichtsschwerpunkt als Schiffe nach dem Stand der Technik und zeichnet sich durch eine höhere Stabilität aus.

Eine besonders vorteilhafte Ausgestaltung eines erfindungsgemäßen Schiffes oder einer Einrichtung auf dem Wasser sieht vor, dass zwischen dem äußeren Bereich (13) des Trägers (4) oder der Auflage (7) oder der selbsttragenden Struktureinheit und der Schiffswand mindestens eine Verbindung (12), vorzugsweise als Seil oder Stange oder Platte ausgebildet, angeordnet ist. Mit einer derartigen Anordnung können vorteilhafterweise die Zugkräfte der Plattform aufgefangen werden, so dass insbesondere die Abmessungen und Belastungen des oder der Träger oder der Struktureinheit weiter reduziert werden können. Einen besonderen Vorteil weist die Ausbildung einer derartigen Verbindung als Platte auf, da diese Platte multifunktionell, z. B. als Sichtschutz, gestaltet werden kann.

Die Erfindung kann selbstverständlich auch für Innenbalkone, Balustraden, Logen, Emporen und andere freitragende Einrichtungen auf Schiffen oder stationären Einrichtungen auf dem Wasser eingesetzt werden.

Ein Ausführungsbeispiel soll im Folgenden anhand der Zeichnungen 1 bis 5 erläutert werden:
- Fig. 1: stellt einen Träger mit Auflage dar.
- Fig. 2: stellt den Querschnitt durch den Träger aus Fig. 1 in der Schnittebene A-A' dar.
- Fig. 3: zeigt die Frontansicht auf eine Plattform als Außenbalkon eines Schiffes, die aus mehreren Tragelementen bzw. Plattformelementen besteht.
- Fig. 4: zeigt die Seitenansicht einer Plattform nach Fig. 3.
- Fig. 5: zeigt einen Querschnitt durch einen Träger 4 im Bereich des Flansches 10 in etwa in der Schnittebene B-B' der Fig. 1.

In der Seitenansicht der Plattform in Fig. 1 ist der sich verjüngende Steg 8 des Trägers 4 gezeichnet. Diese Verjüngung führt zu einer Gewichtsreduzierung, da die Biegebelastung des Trägers, in diesem Falle eines Kragträgers, von der nicht dargestellten Schiffswand mit Flansch 10 nach außen hin zum Bereich 13 hin abnimmt. Der Träger weist Bohrungen 11 auf, mit denen er mit einem Flansch 10, z. B. durch Bolzen, verbunden ist. Der Flansch 10 besteht vorzugsweise aus Stahl und ist in diesem Falle an den Schiffsrumpf außen angeschweißt.

Auf den Gurt 12 des Trägers 4 liegt die Auflage 7 auf, die in diesem Fall als Sandwichplatte ausgeführt ist.

Ein Ausschnitt der Plattform ist in Fig. 2 dargestellt. Dabei bezeichnet 1 eine obere Decklage der Auflage 7, die als Sandwichplatte ausgebildet ist. Die untere Decklage der Sandwichplatte 6 ist mittels einer Kunstharzschicht, vorzugsweise Epoxidharz, mit dem Gurt 12 des Trägers verbunden. In diesem Ausführungsbeispiel ist der Zwischenraum zwischen der oberen Decklage 1 und der unteren Decklage 6 als Hartschaumkern ausgeführt, um die Biegesteifigkeit zu erhöhen. Zusätzlich sind in diesem Ausführungsbeispiel U-Profile 3 zwischen der oberen und unteren Decklage 1 und 6 angeordnet, die die Kanten der Sandwichplatte bzw. der Auflage 7 abschließen. Die Decklagen sind aus Kunststofflaminaten bzw. Faserverbundwerkstoffen ebenso wie der Träger 4 ausgeführt. Die Verbindung zwischen U-Profil 3 und oberer Decklage 1 bzw. unterer Decklage 6 kann als Klebeverbindung, aber auch kraftschlüssig durch Schrauben, Bolzen oder Nieten oder andere Befestigungsmittel bewerkstelligt werden.

In Fig. 3 ist die Aufsicht auf eine Plattform dargestellt. Die Länge (Größe) einer Plattform (Segment) ist herstellungstechnisch nicht begrenzt. Aus Festigkeitsgründen kann die Länge (Größe) eines Segments jedoch zusätzliche Verbindungselemente 16 in geeigneten Abständen erfordern (Rundumbalkon). Auf den Trägern 4 liegt die Auflage 7, die in Sandwichbauweise ausgeführt ist. An den jeweils äußeren Enden der Auflage 7 sind Verbindungselemente 16 angeordnet, die aus Seilen, z. B. Stahlseilen, Stangen oder in Form von Platten ausgeführt sein können. Diese Verbindungselemente sind an ihrem oberen Ende 14 in diesem Fall mit der Schiffsaußenwand verbunden.

In Fig. 4 ist die Seitenansicht einer Plattform dargestellt. Das Verbindungselement 16 ist hier vorzugsweise als Zugstange ausgebildet. Andere Abmessungen und Formen, wie z. B. eine Platte, können auch als Sichtschutz eingesetzt werden. Der Träger 4 ist über den Flansch 10 sowie über den Befestigungspunkt 14 mit der Schiffswand 15 fest verbunden. Auf die Auflage 7 kann ein Decksbelag, z. B. aus Teakholz oder aus einem synthetischen Werkstoff, aufgebracht werden.

Fig. 5 zeigt ein weiteres Ausführungsbeispiel der Verbindung zwischen dem Träger 4 und der Schiffswand, die hier nicht dargestellt ist. Der Steg 8 des Trägers 4 ist auf beiden Seiten des Steges 8 mit Kunststofflaminat 9 verstärkt worden, um die Lochleibungskräfte der nichtdargestellten Befestigungsmittel, wie z. B. Bolzen, aufzunehmen. Ein weiteres Ausführungsbeispiel sieht vor, dass ein weiterer Flansch an der dem Flansch 10 gegenüberliegenden Seite des Steges 9 angeordnet ist.

## Patentansprüche

1. Schiff und/oder Einrichtung auf dem Wasser mit mindestens einem Balkon,
**dadurch gekennzeichnet, dass**
- der Balkon entweder mindestens aus einer freitragenden Struktureinheit oder aus mindestens einem Träger (4) mit darauf angeordneter Auflage(n) (7) besteht, wobei
- die Verbindung zwischen der Plattform des Balkons und der Wand des Schiffes und/oder der Einrichtung auf dem Wasser kraftschlüssig ausgebildet ist und Mittel zur Befestigung an der freitragenden Struktureinheit oder dem Träger aufweist und
- Träger (4) und/oder Auflage (7) oder die freitragende Struktureinheit aus faserverstärktem Kunststoff bestehen.

2. Schiff und/oder Einrichtung auf dem Wasser nach Anspruch 1, **dadurch gekennzeichnet, dass**
zwischen einem äußeren Bereich (13) des Trägers (4) oder der Auflage (7) und der Schiffswand (15) mindestens ein Verbindungselement (16), vorzugsweise als Seil oder Stange oder Platte ausgebildet, angeordnet ist.

3. Schiff und/oder Einrichtung auf dem Wasser nach den Ansprüchen 1,
**dadurch gekennzeichnet, dass**
zur Befestigung, freitragenden Struktureinheit an einer Wand oder an Einrichtungen vorzugsweise aus Kniebleche bestehen.

4. Schiff und/oder Einrichtung auf dem Wasser nach einem der o.g. Ansprüche,
**dadurch gekennzeichnet, dass**
der Träger als T-Träger ausgebildet ist.

5. Schiff und/oder Einrichtung auf dem Wasser nach einem der o.g. Ansprüche,
**dadurch gekennzeichnet, dass**
der Träger einen sich verjüngenden Steg aufweist.

6. Schiff und/oder Einrichtung auf dem Wasser nach einem der o.g. Ansprüche,
**dadurch gekennzeichnet, dass**
der Träger und die Auflage durch kraft- oder formschlüssige Mittel, vorzugsweise Schrauben oder Bolzen oder Nieten und/oder Kunstharze, verbunden sind.

7. Schiff und/oder Einrichtung auf dem Wasser nach einem der o.g. Ansprüche,
**dadurch gekennzeichnet, dass**
die Auflage (7) oder die freitragende Struktureinheit aus einer Platte besteht, die mindestens zwei Lagen aus faserverstärkten Kunststoffen aufweist, wobei zwischen den Lagen Abstandshalter oder mindestens ein Hartschaumkern angeordnet sind.

8. Schiff und/oder Einrichtung auf dem Wasser nach Anspruch 7, **dadurch**
**gekennzeichnet, dass**
als Abstandshalter U-Profile, oder doppelt T-Trägerprofile oder Z-Träger oder Trapezträger angeordnet sind.

9. Schiff und/oder Einrichtung auf dem Wasser nach Anspruch 7, **dadurch**
**gekennzeichnet, dass**
der Hartschaumkern aus PVC-Schaum oder UP-Schaum oder als Wabenkem ausgeführt ist.

10. Schiff und/oder Einrichtung auf dem Wasser nach einem der Ansprüche 7 bis 9, **dadurch gekennzeichnet, dass**
Mittel, vorzugsweise Kleber, Schrauben, Bolzen, Federn, Klemmen, oder Ausformungen, zur Befestigung einer weiteren Auflage, vorzugsweise aus Holz oder Kunststoff, als Decksbelag angeordnet sind.

11. Schiff und/oder Einrichtung auf dem Wasser nach einem der o.g. Ansprüche,
**dadurch gekennzeichnet, dass**
als faserverstärkter Kunststoff glasfaserverstärkter und/oder kohlefaserverstärkter Kunststoff eingesetzt wird.

12. Schiff und/oder Einrichtung auf dem Wasser nach einem der o.g. Ansprüche,
**dadurch gekennzeichnet, dass**
der Träger (4) oder die freitragende Struktureinheit an der der Schiffswand (15) zugewandten Seite Verstärkungen, vorzugsweise aus faserverstärktem Kunststoff, aufweist.

## Claims

1. Ship and/or installation on water having at least one balcony,
**characterised in that**
- the balcony comprises either at least one cantilever structural unit or at least one support (4) on which a bearing surface is arranged,
- the connection between the platform of the balcony and the wall of the ship and/or the installation on water being designed to be force-locking and having means for securing to the cantilever structural unit or the support, and
- the support (4) and/or bearing surface (7) or the cantilever structural unit being formed from fibre-reinforced plastics material.

2. Ship and/or installation on water according to claim 1, **characterised in that**
at least one connecting element (16), preferably in the form of a cable or rod or plate, is arranged between an outer region (13) of the support (4) or of the bearing surface (7) and the ship's wall (15).

3. Ship and/or installation on water according to claim 1, **characterised in that**
means for securing the cantilever structural unit to a wall or to installations preferably comprise brackets.

4. Ship and/or installation on water according to one of the above-mentioned claims,
**characterised in that**
the support is in the form of a T-beam.

5. Ship and/or installation on water according to one of the above-mentioned claims,
**characterised in that**
the support has a tapering web.

6. Ship and/or installation on water according to one of the above-mentioned claims,
**characterised in that**
the support and the bearing surface are connected by force-locking or interlocking means, preferably screws or bolts or rivets and/or synthetic resins.

7. Ship and/or installation on water according to one of the above-mentioned claims,
**characterised in that**
the bearing surface (7) or the cantilever structural unit comprises a plate which has at least two layers of fibre-reinforced plastics materials, spacers or at least one rigid-foam core being arranged between the layers.

8. Ship and/or installation on water according to claim 7, **characterised in that**
U-beams or I-beams or Z-beams or trapezoidal girders are provided as the spacers.

9. Ship and/or installation on water according to claim 7, **characterised in that**
the rigid-foam core is formed from PVC foam or UP foam or as a honeycomb core.

10. Ship and/or installation on water according to one of claims 7 to 9, **characterised in that**
means, preferably adhesives, screws, bolts, springs, clamps or shaped portions, are provided to secure an additional, preferably wooden or plastic, bearing surface as a deck covering.

11. Ship and/or installation on water according to one of the above-mentioned claims,
**characterised in that**
glass-fibre reinforced plastics material and/or carbon-fibre reinforced plastics material is used as the fibre-reinforced plastics material.

12. Ship and/or installation on water according to one of the above-mentioned claims,
**characterised in that**
the support (4) or the cantilever structural unit has reinforcements, preferably formed from fibre-reinforced plastics material, on the side facing the ship's wall (15).

## Revendications

1. Navire et/ou installation sur plans d'eau comprenant au moins un balcon,
**caractérisé en ce que**
- le balcon est constitué soit au moins d'une unité structurelle en porte-à-faux ou au moins d'un support (4) doté d'un appui (d'appuis) (7) disposé(s) sur celui-ci,
- la liaison entre la plate-forme du balcon et la paroi du navire et/ou l'installation sur plans d'eau étant formée par coopération de forces et comprenant des moyens de fixation à l'unité structurelle en porte-à-faux ou au support et
- le support (4) et/ou l'appui (7) ou l'unité structurelle en porte-à-faux étant constitués d'une matière plastique renforcée par des fibres.

2. Navire et/ou installation sur plans d'eau selon la revendication 1, **caractérisé**
**en ce qu'**au moins un élément de liaison (16), de préférence conçu comme une corde ou une tige ou une plaque, est disposé entre une zone extérieure (13) du support (4) ou de l'appui (7) et la paroi du navire (15).

3. Navire et/ou installation sur plans d'eau selon la revendication 1, **caractérisé en ce que**
les moyens de fixation de l'unité structurelle en porte-à-faux à une paroi ou aux installations sont constitués de préférence de goussets.

4. Navire et/ou installation sur plans d'eau selon l'une quelconque des revendications précédentes, **caractérisé en ce que**
le support est conçu comme un support en T.

5. Navire et/ou installation sur plans d'eau selon l'une quelconque des revendications précédentes, **caractérisé en ce que**
le support comprend une nervure se rétrécissant.

6. Navire et/ou installation sur plans d'eau selon l'une quelconque des revendications précédentes, **caractérisé en ce que**
le support et l'appui sont reliés par des moyens agissant par coopération de forces ou de formes, de préférence des vis ou des boulons ou des rivets et/ou une résine artificielle.

7. Navire et/ou installation sur plans d'eau selon l'une quelconque des revendications précédentes, **caractérisé en ce que**
l'appui (7) ou l'unité structurelle en porte-à-faux est constitué(e) d'une plaque, qui comprend au moins deux couches en matières plastique renforcées par des fibres, des écarteurs ou un noyau de mousse rigide étant disposé(s) entre les couches.

8. Navire et/ou installation sur plans d'eau selon la revendication 7, **caractérisé en ce que**
des profilés en U ou des double profilés de support en T ou des supports en Z ou des poutres trapézoïdales sont disposé(e)s comme écarteurs.

9. Navire et/ou installation sur plans d'eau selon la revendication 7, **caractérisé en ce que**
le noyau en mousse rigide est conçu en mousse de PVC ou en mousse non plastifiée ou en rayon.

10. Navire et/ou installation sur plans d'eau selon l'une quelconque des revendications 7 à 9, **caractérisé en ce que**
des moyens, de préférence un adhésif, des vis, des boulons, des ressorts, des brides de serrage ou des déformations, destinés à fixer un autre appui, de préférence en bois ou en matière plastique, sont disposés en tant que revêtement de pont.

11. Navire et/ou installation sur plans d'eau selon l'une quelconque des revendications précédentes, **caractérisé**
**en ce qu'**une matière plastique renforcée par des fibres de verre et/ ou renforcée par des fibres de carbone est utilisée comme matière plastique renforcée par des fibres.

12. Navire et/ou installation sur plans d'eau selon l'une quelconque des revendications précédentes, **caractérisé en ce que**
le support (4) ou l'unité structurelle en porte-à-faux comprend sur le côté tourné vers la paroi du bateau (15) des renforts, de préférence en matière plastique renforcée par des fibres.
